# EUROPÄISCHE PATENTSCHRIFT

(11) **EP 0 091 030 B1**
(45) Veröffentlichungstag und Bekanntmachung des Hinweises auf die Patenterteilung: **06.08.1986**
(21) Anmeldenummer: 83102964.0
(22) Anmeldetag: 24.03.1983
(51) Int. Cl.: B66C 13/48

(54) **Geschwindigkeitssteuerung für eine fernsteuerbare Transportvorrichtung**
Speed control for a remotely controlled transporting device
Commande de vitesse pour dispositif de transport télécommandé

(30) Priorität: 06.04.1982 DE 3213321
(43) Veröffentlichungstag der Anmeldung: 12.10.1983
(73) Patentinhaber: SIEMENS AKTIENGESELLSCHAFT, 80333 München (DE)
(72) Erfinder: Gröhn, Wolfgang, D-8520 Erlangen (DE); Altenburg, Alfred, D-8520 Erlangen (DE)

## Beschreibung

Die Erfindung bezieht sich auf eine Geschwindigkeitssteuerung für eine fernsteuerbare Transportvorrichtung, insbesondere einen Gelenkbordkran.

Aus der US-A-3589134 ist eine Regeleinrichtung bekannt, die die Bewegung eines am Ende einer dreigelenkigen Stellvorrichtung angebrachten Werkzeuges steuert. Die Gelenkarme sind dabei mittels Antrieben einstellbar, die je mit einer Drehwinkelregeleinrichtung ausgerüstet sind. Eine gewünschte geradlinige Bewegung des Werkzeuges wird unter Zugrundelegung der Winkelsollwerte der einzelnen Gelenkarme errechnet. Durch Vorgabe des Winkelsollwertes des inneren Gelenkarmes mittels eines Steuerhebels werden die Winkelwerte der anderen Gelenkarme abhängig von den Längen der Gelenkarme, den Werten der Winkel zu Beginn jedes Bewegungsvorganges und dem senkrechten Abstand von dem Drehpunkt des ersten Gelenkarmes zu dem Werkzeug berechnet. Mit der bekannten Einrichtung ist es möglich, den Drehwinkel des Innenholms entsprechend der Auslenkung des Steuerhebels einzustellen. Dabei ergeben sich aber für Auslenkungen des Steuerhebels um gleiche Beträge entlang des Weges des Werkzeuges unterschiedliche Bewegungsgeschwindigkeiten. Es ist daher sehr schwierig, das Werkzeug auf der gesamten Weggeraden mit einer vorgegebenen Geschwindigkeitzu steuern.

Der Erfindung liegt die Aufgabe zugrunde, für eine Transportvorrichtung der vorgenannten Art eine Geschwindigkeitssteuerung anzugeben, bei der man eine grössere Einfachheit bei höherer Genauigkeit erzielen kann.

Diese Aufgabe wird erfindungsgemäss durch die im Anspruch 1 angegebenen Massnahmen gelöst.

In der Zeichnung sind Ausführungsbeispiele der Erfindung schematisch dargestellt. Darin zeigt:
Fig. eine Draufsicht auf einen Gelenkbordkran,
Fig.2 eine Geschwindigkeitssteuereinrichtung für den in Fig. 1 gezeigten Gelenkbordkran, und
Fig. eine anders ausgebildete Geschwindigkeitssteuereinrichtung.

In Fig. 1 dient eine Geschwindigkeitssteuereinrichtung 1 zur Steuerung der Lastgeschwindigkeit einer Transportvorrichtung, die als zweiteiliger Gelenkkran 2 ausgeibldet ist. Dieser Gelenkkran 2 ist auf einem Schiff S angeordnet und besitzt einen an einem festen Drehgelenk 3 gelagerten Grundlenker 4, der in einer horizontalen Ebene schwenkbar ist. An dem Grundlenker 4 ist über ein Drehgelenk 5 ein Spitzenlenker 6 drehbar gelagert, welcher ebenfalls in einer horizontalen Ebene schwenkbar ist. Der Grundlenker 4 kann im festen Drehgelenk 3 durch eine nicht dargestellte Hubvorrichtung in der Höhe verstellbar sein. Am Ende 7 des Spitzenlenkers 6 wird ein Container 8 angeschlagen. Dabei soll das Ende des Spitzenlenkers 6 mit einer vorgebbaren Geschwindigkeit auf einem vorgebbaren Transportweg 16, z.B. einer Geraden, bewegt werden. Hierzu ist für den Grundlenker 4 bzw. Spitzenlenker 6 je ein mit einem Elektromotor 3a bzw. 5a ausgerüstetes Drehwerk vorgesehen. Zum Erfassen des Drehwinkels β zwischen Innenholm und Aussenholm ist am Drehwerk ein Winkelgeber 5b angeordnet.

Zur Steuerung des Elektromotors 3a dient - wie Fig. 2B zeigt - eine Drehzahlregeleinrichtung 10, der ein Drehzahlsollwertsignal n_{A} und ein Drehzahlistwertsignal n_{Aist} zugeführt wird. In analoger Weise ist dem Elektromotor 5a eine Drehzahlregeleinrichtung 11 zugeordnet, der ein Drehzahlsollwertsignal n_{B} und ein Drehzahlistwertsignal n_{Bist} zugeleitet werden. Die Ausgänge der Drehzahlregeleinrichtung 10 bzw. 11 sind mit elektrischen Stellvorichtungen 3b bzw. 5c der Drehwerksantriebe verbunden. Die Drehzahlsollwertsignale n_{A} und n_{B} werden in einem Rechner 12 gebildet, dem ein vom Drehwinkel β zwischen Spitzenlenker und Grundlenker abhängiges Steuersignal sowie durch einen Steuerhebel 13a an einem Sollwertsteller 13 einstellbare Steuersignale -V1, -V2 zugeführt werden. Von oben gesehen ergibt eine Drehung des Spitzenlenkers 6 im Uhrzeigersinn eine Verkleinerung des Winkels β. Der Sollwerteinsteller 13 mit dem Steuerhebel 13a ist in einer Kabine 9 angeordnet, die am Spitzenlenker 6 angebracht ist.

Der Spitzenlenker besitzt zwei räumlich um 90° versetzt angeordnete, über einen Begrenzungsregler 15 gespeiste Potentiometer 13b, 13c. Auf den Begrenzungseingang ist die Spannung eines Potentiometers 14a geschaltet, dessen Abgriff mit einem Fusshebel 14 verbunden ist. Der Begrenzungsregler 15 ist über eine Minimum-Auswahlschaltung 17 an die beiden Ausgänge des Rechners 12 angeschlossen.

Die durch den Steuerhebel 13a verstellbaren Abgriffe der Potentiometer 13b,13c sind je an einen Eingang des Rechners 12 geführt.

Der Winkelgeber 5b zum Erfassen des Drehwinkelistwertes β zwischen Spitzenlenker 6 und Grundlenker 4 ist in vorteilhafter Weise als Drehmelder ausgebildet, der eine von einer Wechselstromquelle 21 mit 400 Hz gespeiste Eingangswicklung 18 und zwei um 90° versetzte Ausgangswicklungen 19, 20 besitzt, denen im Rechner je ein Demodulator 22, 23 nachgeschaltet ist. In den um 90° versetzten Wicklungen 19, 20 werden um 90° versetzte Spannungen induziert. Über die zwei Demodulatoren erhält man damit eine vom Winkel β abhängige Sinus-Spannung und eine Cosinus-Spannung. Der Ausgang des Demodulators 22, an dem das Signal sin β ansteht, ist mit einem Eingang eines Dividierers 25 verbunden, dessen zweiter Eingang von dem über den einstellbaren Widerstand 24 mit einer Konstanten K multiplizierten Signalwert -V, gespeist wird. Die Konstante die abhängig von der Länge L des Grundlenkers ist, wird durch eine entsprechende Einstellung des Potentiometers 24 berücksichtigt. Am Ausgang des Dividierers 25 steht ein der Drehzahl n_{A} des Grundlenkers entsprechendes Signal nach der Beziehung an (darin bedeutet a den Winkel zwischen dem Grundlenker und einer Bezuglinie).

Zur Bildung eines der Drehzahl n_{B} des Spitzenlenkers 6 entsprechenden Steuersignals ist der Ausgang des Demodulators 23, an dem das Signal cos β ansteht, mit einem Summierverstärker 26 verbunden, an dessen Ausgang der Signalwert 1-cos β ansteht. Dieser Signalwert wird an den Eingang eines Multiplizierers 27 geführt, dessen anderer Eingang vom Signalwert n_{A} gespeist wird. Das auf diese Weise gebildete Signal n_{A} (1-cos ß) wird dem einen Eingang des Summierverstärkers 28 zugeleitet.

Der andere Eingang ist vom Signal -(V₂- K) gespeist, das aus dem Steuersignal -V₂ des Potentiometers 13c dadurch gebildet wird, dass es über den einstellbaren Widerstand 28a geführt und mit der Konstanten multipliziert wird. Am Ausgang des Summierverstärkers 28 steht dann ein Steuersignal nach der Beziehung an. Darin ist und L die Länge des Spitzenlenkers, die im vorliegenden Fall gleich der Länge des Grundlenkers ist.

Durch den Drehmelder 5b wird ohne Verwendung von dem Verschleiss unterliegenden Potentiometern eine einfache Bildung der gewünschten Winkelfunktionen sin β, cos β bei grösserer Genauigkeit erreicht als bei Verwendung von Funktionsgebern.

Um eine vorgegebene Bewegungsrichtung in Richtung der Lastgeschwindigkeit V_{L} zu erzielen (Fig. 1), müssen die Steuersignale n_{A} und n_{B} immer den Bedingungen der Gleichungen 1 und 2 entsprechen. Da die bei Gleichstromantrieben für die Drehwerke des Grund- und Spitzenlenkers vorhandenen Hochlaufgeber 29, 30 gleiche Hochlaufgeschwindigkeiten haben, würden die vorgegebenen Signale n_{A}, n_{B} für die Endgeschwindigkeiten zu unterschiedlichen Zeiten erreicht. Dadurch würde eine unerwünschte Bewegungsrichtung vorgegeben, da vor dem Erreichen der Endgeschwindigkeiten das Verhältnis zwischen den beiden Drehzahlen n_{A}, n_{B} nicht dem vorgegebenen errechneten Wert entsprechen würde. Dies wird dadurch vermieden, dass den Hochlaufgebern 29, 30 eine Einrichtung 31 zugeordnet ist, welche die Hochlaufgeschwindigkeiten der beiden Hochlaufgeber derart verändert, dass die vom Rechner 12 vorgegebenen Steuersignale n_{A}, n_{B} für die Enddrehzahlen zur selben Zeit erreicht werden. Hierzu werden jeweils einem Differenzverstärker 32 bzw. 33 die Signalspannungen vor und hinter dem Hochlaufgeber 29 bzw. 30 zugeführt und die Ausgangsspannung in Absolutwertbildnern 34,35 gleichgerichtet. Danach werden in Rechnerbausteinen 36, 37 die Quotienten gebildet. Über je einen Grenzwertmelder 38 bzw. 39 wird der grössere Absolutwert Δn_{A} und Δn_{B} festgestellt. Im stationären Zustand liegen die Hochlaufgeber 29, 30 über ein Relais 40 bzw. 41 an einer festen Spannung, die eine maximale Hochlaufgeschwindigkeit vorgibt. Bei unterschiedlichen Signalwerten an den Ausgängen der Absolutwertbildner 34, 35 schaltet der Grenzwertmelder den Hochlaufgeber mit der langsameren Hochlaufgeschwindigkeit auf den Ausgang des Rechenbausteines mit dem kleineren Signalwert.

Sollen bei einer eventuellen Störung die Antriebe sofort gestoppt werden, so werden die Hochlaufgeber durch Anlegen eines Nullpotentials durch Schliessen des Schalters N gesperrt.

Um die Antriebe langsam auf Null zu fahren, ist ein Steuereingriff über die Verstärker R₁, R₂ vorgesehen.

Der Kranführer hat in seiner Kabine 9 unter dem Spitzenlenker 6 zwei Möglichkeiten, die Bewegung des Grundlenkers 4 und Spitzenlenkers 6 zu steuern.

Im Handbetrieb (auch Notbetrieb) wird über einen Sollwertsteller 42 mit Steuerhebel 42a und Kreuzkulisse jedem Drehzahlregler getrennt der Drehzahlsollwert n_{A} zu n_{B} vorgegeben und zwar direkt von zwei angebauten Potentiometern 42b, 42c.

Im Automatikbetrieb wird mit dem Fusshebel 14 eine variable oder konstante Horizontalgeschwindigkeit der Last vorgegeben. Die Richtungsvorgabe wird mit dem in einer Kreiskulisse angeordneten Steuerhebel 13a über die zwei angesteuerten Potentiometer 13b, 13c erreicht. Diese Potentiometer 13b, 13c geben die Koordinatengeschwindigkeiten V₁ und V₂ vor, deren Resultierende V_{L} bei maximaler Auslenkung konstant bleibt. Da sich die Stellung des Kranführers zur Fahrrichtung mit der Bewegung des Spitzenlenkers 6 ändert, muss der Steuerhebel 13a während der Fahrt entsprechend nachgestellt werden.

Um die vorgegebene Richtung und Geschwindigkeit zu erreichen, werden im Rechner 12 Drehzahlen n_{A}, n_{B} für die Drehwerke A und B nach den Beziehungen 1 und 2 berechnet und den Drehzahlregeleinrichtungen 10, 11 automatisch als Sollwerte vorgegeben.

Für den vorliegenden Fall, dass der Dividierer 25' für n_{A} nur durch negative Werte dividieren kann, muss von sin β (bei β = 0-180°) der negative Wert gebildet werden, und am Ausgang des Dividierers 25 wieder umgepolt werden. Hierzu dienen Relais 45, 46, die über einen Grenzwertmelder 47 bei β = 180° auf die Spannung der Umkehrverstärker 49, 50 geschaltet werden. Um bei 180° nicht durch 0 zu dividieren, wird über eine MIN-Auswahlschaltung 48 in diesem Bereich eine negative Mindestspannung vorgegeben.

Die horizontale Geschwindigkeitsvorgabe für die Last geschieht über die Einspeisung aus dem Begrenzungsregler 15 auf die Potentiometer 13b, 13c der Richtungsvorgabe. Ein Potentiometer 14b gibt die Mindestgeschwindigkeit vor, wenn der Abgriff des mit dem Fusshebel verbundenen Potentiometers 14a auf Null steht. Durch Betätigen des Fusshebels 14 kann die Geschwindigkeit bis auf die Maximalgeschwindigkeit erhöht werden.

In Grenzbereichen (z.B. β ca. 180°) kann eine der Drehzahlen n_{A}, n_{B} rechnerisch höhere Werte annehmen als die maximale Drehzahl. Um in diesen Fällen trotzdem ein richtiges Drehzahlverhältnis zu behalten, wird eine Übersteuerung mit dem Begrenzungsregler 15 verhindert. Dieser setzt die Spannung V, und V₂ am Ausgang der Potentiometer 13b,13c soweit zurück, dass die errechnete höhere Drehzahl n_{A} oder n_{B} nie über die maximale Drehzahl hinaus geht.

Gemäss einer anderen Ausgestaltung der Erfindung sind die Hochlaufgeber 29, 30 im Leitungszug zwischen den Potentiometern 13b, 13c des Sollwertstellers 13 und den Eingängen 64, 65 des Rechners 12 angeordnet (Fig. 3). Auf diese Weise kann eine konstante Beschleunigung bzw. Verzögerung der Last erzielt werden. Die Hochlaufgeber geben die Lastgeschwindigkeitskomponente V, in Richtung des Spitzenlenkers und die Lastgeschwindigkeitskomponente V₂ quer zum Spitzenlenker in der Weise vor, dass die Resultierende V_{L} der Geschwindigkeitskomponenten während des Hochlaufens immer die vom Steuerhebel 13a vorgegebene Richtung hat. Den Hochlaufgebern 29, 30 ist dabei ein Rechner 51 zugeordnet, der die zeitliche Änderung der Lastgeschwindigkeitskomponenten nach folgenden Beziehungen vorgibt: Darin bedeutet: ϕ den Winkel zwischen der Lastgeschwindigkeitskomponente V, in Richtung des Spitzenlenkers und der Resultierenden V_{L} aus den beiden Lastgeschwindigkeitskomponenten V, und V₂ gemäss Fig. 1 und C_{L} die konstant vorgegebene Beschleunigung bzw. Verzögerung (C_{L} negativ) auf dem geradlinigen Lastweg, wobei Dem Rechner 51 werden die Ausgangssignale der Hochlaufgeber V, und V₂ zugeführt und in einem Dividierer 52 der Quotient V₁/V₂ gebildet. Im Rechnerbaustein 53 wird der Winkel ϕ aus der Beziehung arctan errechnet. In weiteren Rechnerbausteinen 54, 55,56 wird der sin, cos und die zeitliche Ableitung von ϕ errechnet.

In den Multiplikatoren 57, 58, 59, 60 werden die Produkte gebildet. Die Ausgänge der Multiplikatoren 57 und 59 sind an die Eingänge eines Summierverstärkers 61 geführt, in dem die Differenz der beiden Eingangssignale gebildet wird und an dessen Ausgang das den Hochlaufgeber 29 steuernde Signal ansteht. Die Signalwerte der Multiplizierer 58, 60 werden einem Summierverstärker 62 zugeführt, von dessen Ausgang das Signal an den Hochlaufgeber 30 gegeben wird. Damit wird erreicht, dass die Lastgeschwindigkeit V_{L} sich mit der Zeit t linear nach der Beziehung ab einer Anfangsgeschwindigkeit Vₒ geradlinig ändert.

Bei der in der Fig.3 dargestellten Ausbildung liegen die Potentiometer 13b,13c des Sollwertstellers an einer konstanten Spannung einer Batterie 73. Der Abgriff des an der Spannung der Batterie 74 liegenden Potentiometers 14a am Fusshebel 14 ist über eine Minimum-Auswahlschaltung 68 mit einem Eingang eines Multiplizierers 66 bzw. 67 verbunden, dessen anderer Eingang von den Signalen Vₗ, V₂ gespeist wird. Dadurch werden die den Eingängen 64,65 des Rechners 12 zugeführten Signale V₁, V₂ in den Multiplikatoren 66, 67 mit einem Faktor Ko ≤ 1 multipliziert, um den Sollwert einerseits entsprechend der horizontalen Geschwindigkeitsvorgabe durch den Fusshebel 14 und andererseits dann zurückzunehmen, wenn eine Grenzdrehzahl erreicht wird bzw. eine Drehzahl-Soll-Istwert-Differenz grösser als zulässig ist. Hierzu ist der Minimum-Auswahlschaltung 68 ein Signal von einem Drehzahlvergleicher 69,70 zugeführt, der jeweils feststellt, ob die Soll-Istwert-Differenz grösser als zulässig ist. Ferner sind Vergleicher 71, 72 vorgesehen, die feststellen, ob die Drehzahl-Istwerte n_{Aist}, n_{Bist} unterhalb zulässiger Grenzwerte sind. Der Drehzahl-Istwert nBist wird in einem Winkelgeber 63a mit nachgeschaltetem Differenzierglied 63b gebildet.

## Patentansprüche

1. Geschwindigkeitssteuerung für eine fernsteuerbare Transportvorrichtung, insbesondere einen Gelenkbordkran (2), bei der ein Spitzenlenker (6) über ein Drehgelenk (5) mit einem um ein feststehendes Drehgelenk (3) drehbaren Grundlenker (4) verbunden ist, für den Grundlenker (4) und Spitzenlenker (6) mit je einem Drehzahlregler ausgerüstete Antriebe (3a, 5a) vorgesehen sind und zur Vorgabe eines Steuersignals (n_{A}) für den Drehzahlregler (11) des Spitzenlenkers (6) und eines Steuersignals (n_{B}) für den Drehzahlregler (10) des Grundlenkers (4) ein Rechner (12) vorgesehen ist, dem vom Drehwinkelistwert (ß) zwischen Spitzenlenker und Grundlenker abhängige Steuersignale und Steuersignale (Vₗ; V₂) von einem durch einen Steuerhebel (13a) einstellbaren Sollwertsteller (13) zugeführt werden, welcher um 90° räumlich versetzte Potentiometer (13b; 13c) zum Bilden der Steuersignale (V,; V₂) besitzt, die dem Betrag und der Auslenkung in der x- und y-Richtung eines Koordinatensystems proportional sind, wobei zur Geschwindigkeitssteuerung die zwei Potentiometer (13b; 14b) an Spannung liegen und der Ausgang des einen Potentiometers (13b) mit Rechnerbausteinen (22, 24,25; 45 bis 50) zum Lösen der Beziehung und der Ausgang des anderen Potentiometers (13c) mit Rechnerbausteinen (23 bis 29) zum Lösen der Beziehung verbunden ist; darin bedeuten n_{A} die Drehgeschwindigkeit des Grundlenkers, n_{B} die Drehgeschwindigkeit des Spitzenlenkers, V, die Lastgeschwindigkeitskomponente in Richtung des Spitzenlenkers, V₂ die Lastgeschwindigkeitskomponente rechtwinklig zum Spitzenlenker, ß den Winkel zwischen Grund- und Spitzenlenker und K eine Konstante.

2. Geschwindigkeitssteuerung nach Anspruch 1, dadurch gekennzeichnet, dass zum Bilden der vom Winkel (ß) zwischen Spitzenlenker und Grundlenker abhängigen Steuersignale ein Drehmelder (5b) mit einer von Wechselstrom gespeisten Eingangswicklung (18) und zwei um 90° versetzten Ausgangswicklungen (19, 20) dient, denen je ein Demodulator (22, 23) nachgeschaltet ist.

3. Geschwindigkeitssteuerung nach Anspruch 1 mit den Drehzahlreglern vorgeschalteten Hochlaufgebern, dadurch gekennzeichnet, dass den Hochlaufgebern (29, 30) eine Einrichtung (31) zugeordnet ist, welche die Hochlaufgeschwindigkeiten der beiden Hochlaufgeber derart verändert, dass die vom Rechner (12) vorgegebenen Signalwerte (n_{A}; n_{B}) für die Drehzahlen zur gleichen Zeit erreicht werden.

4. Geschwindigkeitssteuerung nach Anspruch 1 oder 2, dadurch gekennzeichnet, dass in der Leitungsverbindung zwischen den um 90° räumlich versetzten Potentiometern (13b; 13c) und den entsprechenden Eingängen (64, 65) des Rechners (12) je ein Hochlaufgeber (29 bzw. 30) angeordnet ist und den Hochlaufgebern (29, 30) ein Rechner (51) in der Weise zugeordnet ist, dass eine konstante Beschleunigung bzw. Verzögerung der Last erzielt wird und die Resultierende (V_{L}) der an den Ausgängen der Hochlaufgeber (29, 30) ausgegebenen Signale der Geschwindigkeitskomponenten (Vₗ; V₂) während des Hochlaufens immer die vom Steuerhebel (13a) vorgegebene Richtung hat.

## Claims

1. A speed controller for a remotely-controlled transporting device, in particular an articulated ship-board crane (2), wherein a top control lever (6) is mounted on a base control lever (4) rotatable about a stationary swivel joint (3) by a swivel joint (5), and wherein respective drives (3a, 5a) are provided for the base control lever (4) and the top control lever (6), each equipped with a respective speed regulator and wherein a computer (12) supplied with control signals dependent upon the actual value (ß) of the angle of rotation between the top control lever and the base control lever and control signals (V₁; V₂) from a theoretical value regulator (13) which is adjustable by a control lever (13a) and which possesses potentiometers (13b; 13c) which are spatially displaced by 90° and serve to form the control signals (Vₗ; V₂) which are proportional to the amount and the deflection in the x- and y-direction of a coordinate system in order to provide a control signal (n_{A}) for the speed regulator (11) of the top control lever (6) and a control signal (n_{B}) for the speed regulator (10) of the base control lever (4), where for the speed control the two potentiometers (13b; 14b) are connected to voltage and the output of the one potentiometer (13b) is connected to calculating modules (22, 24, 25; 45 to 50) in orderto solve the equation: and the output of the other potentiometer (13c) is connected to calculating modules (23 to 19) in order to solve the equation: where n_{A} signifies the speed of rotation of the base control lever; n_{B} signifies the speed of rotation of the top control lever; V, signifies the load speed component in the direction of the top control lever; V₂ the load speed component at right angles to the top control lever; ß is the angle between the base control lever and the top control lever; and K represents a constant.

2. A speed controller as claimed in Claim 1, characterised in that the control signals dependent upon the angle (ß) between the top control lever and the base control lever, are formed by a function generator (5b) which has an input winding (18) fed with alternating current, and two output windings (19, 20) displaced by 90° and each followed by a respective demodulator (22, 23).

3. A speed controller as claimed in Claim 1, with run-up generators connected preceding the speed regulators, characterised in that the run-up generators (29, 30) are assigned a device (31) which modifies the run-up speeds of the two run-up generators such that the signal values (n_{A}; n_{µ}) predetermined by the computer (12) for the number of revolutions are obtained at the same time.

4. A speed controller as claimed in Claim 1 or 2, characterised in that a respective run-up generator (29 and 30) is arranged in the connection of lines between the potentiometers (13b; 13c), spatially displaced by 90°, and the corresponding inputs (64, 65) of the computer (12), and the run-up generators (29, 30) are assigned a computer (51) such that a constant acceleration or delay of the load is obtained, as the case may be, and the resultant (V_{L}) of the signals of the speed components (V₁; V₂) emitted at the outputs of the run-up generator (29, 30), always has the direction predetermined by the control lever (13a) during the run-up.

## Revendications

1. Dispositif de commande de vitesse pour un dispositif de transport pouvant être télécommandé, notamment une grue articulée de bord (2), dans laquelle un bras orientable de pointe (6) est relié par l'intermédiaire d'une articulation tournante (5) à un bras orientable de base (4) pouvant tourner autour d'une articulation tournante fixe (3), il est prévu des dispositifs d'entraînement (3a, 5a) pourvus respectivement de régulateurs de la vitesse de rotation pour le bras orientable de base (4) et pour le bras orientable de pointe (6) et, pour la prédétermination d'un signal de commande (n_{A}) pour le régulateur (11) de la vitesse de rotation du bras orientable de pointe (6) et pour la prédétermination d'un signal de commande (n_{B}) pour le régulateur (10) de la vitesse de rotation du bras orientable de base (4), il est prévu un calculateur (12) auquel des signaux de commande dépendant de la valeur réelle (ß) de l'angle de rotation entre le bras orientable de pointe et le bras orientable de base et des signaux de commande (V₁; V₂) sont envoyés par un régulateur (13) de la valeur de consigne, qui est réglable au moyen d'un levier de commande (13a) et qui possède des potentiomètres (13b; 13c) décalés spatialement de 90° et servant à former des signaux de commande (V₁; V₂) qui sont proportionnels à la valeur et à la déviation suivant la direction x et suivant la direction d'un système de coordonnées, auquel cas, pour la commande de la vitesse, les deux potentiomètres (13b; 14b) sont placés sous tension et la sortie d'un potentiomètre (13b) est reliée à des modules de calculateurs (22, 24,25; 45 à 50) servant à résoudre la relation et la sortie de l'autre potentiomètre (13c) est reliée à des modules de calculateurs (23 à 29) pour résoudre la relation n_{A} désignant la vitesse de rotation du bras orientable de base, n_{B} la vitesse de rotation du bras orientable de pointe, V, la composante de la vitesse de charge en direction du bras orientable de pointe, V₂ la composante de la vitesse de charge perpendiculairement au bras orientable de pointe, β l'angle entre le bras orientable de base et le bras orientable de pointe et K une constante.

2. Dispositif de commande de vitesse suivant la revendication 1, caractérisé par le fait que pour former les signaux de commande dépendant de l'angle (β) entre le bras orientable de pointe et le bras orientable de base, on utilise un synchro- transmetteur (5b) comportant un enroulement d'entrée (18) alimenté par un courant alternatif et deux enroulements de sortie (19, 20) décalés de 90° et en aval desquels sont branchés des démodulateurs respectifs (22, 23).

3. Dispositif de commande de la vitesse suivant la revendication 1, comportant des transmetteurs de vitesse à régime élevé branchés en amont des régulateurs de la vitesse de rotation, caractérisé par le fait qu'aux transmetteurs (29, 30) de vitesse à régime élevé est associé un dispositif (31 ) qui modifie les vitesses à régime élevé des deux transmetteurs de vitesse à régime élevé de telle sorte que les valeurs de signaux (n_{A}; n_{B}) prédéterminées par le calculateur (12) pour les vitesses de rotation sont atteintes simultanément.

4. Dispositif de commande de la vitesse suivant la revendication 1 ou 2, caractérisé par le fait qu'un transmetteur (29 ou 30) de vitesse à régime élevé est disposé respectivement dans les lignes de jonction entre les potentiomètres (13b; 13c) décalés spatialement de 90° et les entrées correspondantes (64,65) du calculateur (12) et un calculateur (51) est associé aux transmetteurs (29, 30) de vitesse à régime élevé de telle sorte que l'on obtient une accélération ou une décélération constante de la charge et que la résultante (V_{L}) des signaux, délivrés sur les sorties des transmetteurs (29, 30) de vitesse à régime élevé, des composantes de vitesse (V₁; V₂) a toujours la direction prédéterminé par le levier de commande (13a), pendant le régime à vitesse élevée.
